# DEMANDE DE BREVET EUROPEEN

(11) **EP 0 235 055 A1**
(43) Date de publication de la demande: **02.09.1987**
(21) Numéro de dépôt: 87420038.9
(22) Date de dépôt: 10.02.1987
(51) Int. Cl.: B05C 17/00

(54) **Appareil à brûleur à gaz pour l'application d'un adhésif thermofusible**

(30) Priorité: 17.02.1986 FR 8602285
(71) Demandeur: APPLICATION DES GAZ, F-75012 Paris (FR)
(72) Inventeur: Girardin, Pascal, F-69510 Thurins (FR); Sivignon, Pierre, F-69007 Lyon (FR)
(74) Mandataire: Laurent, Michel

(57) **Abrégé**

Son boitier (1) comporte deux compartiments adjacents, relativement étanches entre eux, à savoir un premier compartiment situé à l'arrière, en communication avec des ouies (la) d'introduction d'air primaire ou comburant, dans lequel est disposée l'entrée (7a) du brûleur (7), et un second compartiment contenant la majeure partie du conduit de fusion (4) et le reste du brûleur (7), en communication avec des ouies d'évacuation (1b) des fumées de combustion.

## Description

La présente invention concerne les appareils d'application d'un adhésif thermofusible, que les utilisateurs désignent couramment sous le nom de "pistolets à colle".

Depuis de nombreuses années, il est connu, pour différents appareils portatifs à usage domestique ou professionnel, mettant en oeuvre des moyens de chauffage électrique, par exemple une résistance, de substituer à ces derniers un brûleur, un réservoir contenant le combustible étant par ailleurs intégré dans l'appareil. On obtient ainsi des appareils autonomes, c'est-à-dire sans fil d'alimentation à partir d'une source d'énergie électrique.

Ainsi, selon le document US-A-2 997 869, on a proposé un fer à souder avec brûleur, et plus précisément avec un brûleur catalytique, comprenant
- un boitier formant poignée de préhension, contenant un réservoir de méthanol ;
- un moyen catalytique de chauffage et de vaporisation du méthanol;
- un brûleur catalytique du méthanol vaporisé, comprenant une chambre de combustion au contact d'un catalyseur approprié ;
- un corps métallique, formant la panne du fer à souder, disposé au centre et dans l'axe de la chambre de combustion, captant la chaleur de.combustion.

De fait, les brûleurs catalytiques apparaissent bien adaptés à une mise en oeuvre dans des appareils portatifs nécessitant une source calorifique, d'une part en raison de la température de combustion développée par ce type de brûleurs, bien inférieure â célle des brûleurs à flamme nue, y compris des brûleurs radiants, et d'autre part en raison de leur capacité à bien rayonner la chaleur produite, par rapport aux autres modes de transmission de la chaleur (convection en particulier).

C'est pourquoi les brûleurs catalytiques ont reçu toutes sortes de configurations, y compris tubulaires, pour être utilisés de manière appropriée dans différentes applications comme celles illustrées dans les documents FR-A-1.228 443 et FR-A-1 095 865.

S'agissant des pistolets à colle, on sait que, dans leur version électrique, ils comportent de manière qéné- rale :
-un boitier avec poignée de préhension, présentant à l'arrière un orifice pour l'alimentation des bâtonnets d'adhésif solide ;
- une buse pour la distribution de l'adhésif fondu, disposée à l'avant du boitier :
- et un. ensemble monobloc métallique rassemblant d'une part un conduit de fusion des bâtonnets, lequel est disposé au moins en partie à l'intérieur du boitier, et communique à une extrémité avec la buse de distribution, et d'autre part un corps de chauffe creux et borgne, situé sous le conduit de fusion parallèlement a lui, et dans lequel est logée une résistance électrique.

Dans différents documents,'par exemple DE-A-2 118 253, GB-A-2 156 440, on a proposé de substituer un brûleur à la résistance électrique, en particulier un brûleur catalytique, afin de rendre ces pistolets à colle complètement autonomes, à la condition d'intégrer un réservoir de gaz combustible liquéfié dans l'appareil, par exemple dans la poignée. Ainsi, selon les documents DE-A-2 732 365, EP-A-0123 255, un brûleur catalytique est disposé autour du conduit de chauffe.

Les .pistolets à colle, avec brûleur catalvtique à gaz, proposés par l'art antérieur, n'apparaissent pas satisfaisants dans la pratique, ce qui en particulier les rend impropres à une utilisation quotidienne par des professionnels ou utilisateurs avertis. Et l'objet de l'invention est d'améliprer ce type d'appareil, au point d'en faire un produit ayant un fonctionnement fiable et performant.

Selon l'invention, le boitier comporte deux compartiments adjacents, relativement étanches entre eux, à savoir un premier compartiment situé à l'arrière, en communication avec des ouies d'introduction d'air primaire ou comburant, dans lequel est disposée l'entrée du brûleur, et un second compartiment contenant la majorité du conduit de fusion et le reste du brûleur, en communication avec des ouies d'évacuation des fumées de combustion.

Cette caractéristique technique permet de séparer le trajet de l'air entrant de celui des fumées de combustion, et en particulier d'éviter tout mélanqe de l'air comburant avec les gaz ou fumées de combustion au sein de l'appareil, c'est-à-dire à l'intérieur du boitier. Ce résultat est essentiel, lorsqu'on sait qu'un pistolet à colle est utilisé dans toutes les positions, y compris buse en bas; position dans laquelle les fumées de combustion remontent inévitablement vers le haut, donc vers l'entrée de l'air comburant.

Préférentiellement, un déflecteur des fumées de combustion est situé à l'avant du conduit de fusion et de la chambre de combustion pour mettre en communication, d'un côté une extrémité ouverte de ladite chambre opposée à l'entrée du brûleur, et de l'autre côté une zone annulaire située autour du conduit d_{A} fusion au voisinage, de la buse de distribution, une ouverture de sortie des fumées de combustion étant ménagée dans le déflecteur au niveau de ladite zone annulaire.

De cette manière, les fumées de combustion réchauffent la partie avant du conduit de chauffe, adjacente à la buse, mais aussi cette dernière. Ceci permet en fonctionnement d'éviter tout refroidissement de la colle, augmentant sa viscosité, entre la partie du corps de chauffe en vis-à-vis du brûleur, et la buse, et donc de ne pas entraver le fonctionnement de cette dernière. Par ailleurs, lors du démarrage du pistolet à colle, ou d'une remise en fonctionnement, par exemole sous l'effet d'une 'régulation, la partie avant du conduit de fusion et la buse sont immédiatement réchauffées sans attendre l'apport de calories en provenance du reste du conduit de fusion ou de la collé fondue.

Le dessin annexé, donné à titre d'exemple, permettra de mieux comprendre l'invention, les caractéristiques qu'elle présente et les avantages qu'elle est susceptible de procurer :
- la figure 1 est une vue en élévation d'un appareil établi conformément à l'invention
- la figure 2 en est une coupe lonqitudinale à plus grande échelle ;.
- la figure 3 est une coupe suivant III-III (fiq.2)

On a illustré en figure 1 un appareil d'application d'un adhésif thermofusible comprenant essentiellement un boitier (1) pourvu d'une poignée de préhension (2) et d'une contre-poignée (3) permettant l'avancement des bâtonnets de colle dans un conduit de fusion (4) (fig.2) à partir d'un orifice d'introduction (5). Le conduit de fusion fait partie d'un ensemble monobloc (6) comprenant en outre un brûleur à gaz (7) réalisé préférablement sous la forme d'un brûleur catalytique, et disposé dans une chambre de combustion (8). Dans ces conditions, le brûleur (7) est en relation d'échange thermique avec le conduit de fusion (4) dont l'extrémité opposée à l'orifice (5) est pourvue d'une buse de distribution (9) comportant un clapet anti-retour (10).

Le boitier (1) comporte des ouies ou fentes (la) permettant l'entrée de l'air primaire ou comburant en direction de l'injecteur (7a) du brûleur (7) situé autour d'un gicleur (11) d'arrivée du qaz combustible. Les flèches F montrent le trajet parcouru par l'air comburant pour entrer dans le boitier (1) et atteindre l'injecteur (7a).

L'ensemble monobloc (6) est pourvu, lèqement en amont de l'injecteur (7a) par rapport à la direction d'entrée du gaz combustible dans le brûleur (7), d'une cloison séparatrice réaliséé sous la forme d'un écran annulaire (12) réunissant de manière quasiment étanche ledit ensemble monobloc (6) et la face intérieure du boitier (1). Ainsi, cet écran annulaire (12) constitue dans ledit boitier deux compartiments adjacents relativement étanches entre eux. Le premier compartiment qui est situé en amont, c'est-à-dire en arrièré du boitier par rapport à la buse (9), se trouve en communication avec les ouies d'introduction d'air primaire ou comburant (la). Dans ce compartiment est disposé l'injecteur (7a) du brûleur.(7). Le second compartiment contenant la majorité du conduit de fusion et le brûleur (4), c'est-à-dire en fait la majeure partie de l'ensemble monobloc (6), se trouve en communication avec l'extérieur par l'intermédiaire d'autres ouies (1h) réalisées sous la forme de fentes traversant la paroi du boitier (1). On a illustré par les flèches F1 le parcours des gaz brûlés depuis le brûleur (7) jusqu'à l'extérieur.

Ainsi, lorsque le brûleur est en fonctionnement et que l'utilisateur du pistolet distribue de la colle, avec le conduit de fusion (4) orienté verticalement, les fumées ou gaz de combustion ne peuvent remonter dans le premier compartiment du boitier, si bien que l'air comburant pur n'est pas vicié par les gaz de combustion. On observe que le montage de l'ensemble monobloc (6) est facilité par la présence de l'écran annulaire (12) qui se trouve retenu entre des nervures (1c),(1d) ménagées transversalement dans le boitier (1).

On notera que l'avant de l'ensemble monobloc (6) est pourvu d'un écran déflecteur (13) réalisé sous la forme d'une coquille de récupération comportant une partie quasi cylindrique (13a) entourant l'àvant du conduit (4), dont la partie située en direction de la buse (9) comporte une ouverture annulaire (13b) entourant le conduit (4) et restant libre. Le déflecteur (13) obture également l'orifice de sortie des gaz hors de la chambre de combustion (8),situé à l'opposé de l'injecteur (7a) du brûleur (7), si bien que lesdits gaz brûlés sont obligés de lécher une zone annulaire (14) située autour du conduit de fusion (4) au voisinage de la buse (9), afin de réchauffer cette zoné située en un endroit où la liaison thermique entre le brûleur et ledit canal de chauffe est considérablement diminuée.

Ce réchauffement du débouché du conduit de fusion (4) permet également celui de la buse (9), de telle sorte que le clapet (10) peut fonctionner en toute sécurité

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents.

## Revendications

1/ Appareil pour l'application d'un adhésif thermo- fusibie, comprenant :
- un boitier (1) avec poignée de préhension (2), présentant à l'arrière un orifice (5) pour l'alimentation de bâtonnets d'adhésif solide ;
-et un ensemble monobloc métallique (6) formant:
. un conduit de fusion (4) pbur les bâtonnets, disposé au moins en partie à l'intérieur du boitier (1), et communiquant à une extrémité avec la buse (9),
un brûleur à gaz (7), allonqé selon la direction du conduit de fusion, en relation d'échange thermique avec ce dernier, tandis qu'une buse de distribution de l'adhésif (9) est disposée à la sortie dudit conduit de fusion (4),
caractérisé en ce que le boitier (1) comporte deux compartiments adjacents, relativement étanches entre eux, à savoir un premier compartiment situé à l'arrière, en communication avec des ouies (la) d'introduction d'air primaire ou comburant, dans lequel est disposée l'entrée (7a) du brûleur (7), et un second compartiment contenant la majeure partie du conduit de fusion (4) et le reste du brûleur (7), en communication avec des ouies d_{'}évacuation (lb) des fumées de combustion.

2/ Appareil selon la revendication 1, caractérisé en ce que les deux compartiments sont constitués au moyen d'une cloison séparatrice (12) réalisée sous la forme d'un écran annulaire se dressant perpendiculairement à l'ensemble monobloc métallique (6) et dont la périphérie affecte la forme intérieure du boitier, ladite cloison se situant au niveau de l'entrée (7a) de l'air comburant dans le brûleur catalytique (7) ou en aval de celui-ci.

3/ Appareil suivant la revendication 1, caractérisé en ce qu'un déflecteur (13) des fumées de combustion situé à l'avant du conduit de fusion (4) et de la chambre de combustion (8) met en communication, d'un côté une extrémité ouverte de ladite chambre, opposée à l'entrée du brûleur (7), et de l'autre côté une zone annulaire (14) située autour du conduit de fusion (4), au voisinage de la buse de distribution (9), au moins une ouverture de sortie (1b) des fumées de combustion étant ménagée dans le déflecteur au niveau de ladite zone annulaire.
